# EUROPÄISCHE PATENTSCHRIFT

(11) **EP 2 804 751 B1**
(45) Veröffentlichungstag und Bekanntmachung des Hinweises auf die Patenterteilung: **27.02.2019**
(21) Anmeldenummer: 13709147.6
(22) Anmeldetag: 15.01.2013
(51) Int. Cl.: B30B 1/28, B30B 15/00, B30B 15/24

(54) **VERWENDUNG VON DATEN DES KRAFTFLUSSES IN EINER PRESSE FÜR DEN BETRIEB EINES STÖSSELS**
USING DATA ABOUT THE FORCE FLOW IN A PRESS FOR THE OPERATION OF A RAM
UTILISATION DE DONNÉES DU FLUX DE FORCE DANS UNE PRESSE POUR LE FONCTIONNEMENT D'UN PILON

(30) Priorität: 16.01.2012 DE 102012100325
(43) Veröffentlichungstag der Anmeldung: 26.11.2014
(73) Patentinhaber: Schuler Pressen GmbH, 73033 Göppingen (DE)
(72) Erfinder: SPIESSHOFER, Thomas, 88697 Bermatingen (DE)
(74) Vertreter: Weidner Stern Jeschke
(86) Internationale Anmeldenummer: PCT/DE2013/100008
(87) Internationale Veröffentlichungsnummer: WO 2013/107444

(56) Entgegenhaltungen:
- DE-A1- 4 118 569
- DE-A1-102005 040 263
- DE-A1-102006 059 796
- US-A- 3 407 913
- US-A- 5 243 902

## Beschreibung

### Technisches Gebiet

Die Erfindung betrifft die Verwendung von Daten des Kraftflusses in einer Presse für den Betrieb eines Stößels, wobei die Presse mindestens eine über mindestens einen Antriebsstrang verbundene, eine Kraft erzeugende Antriebseinrichtung, mindestens den einen Hub ausführenden und die Kraft übertragenden, mindestens ein Werkzeugoberteil aufnehmenden Stößel und mindestens ein dem Stößel und dem korrespondierenden Werkzeugoberteil zugeordnetes Werkzeugunterteil umfasst, und zwischen Werkzeugunterteil und Werkzeugoberteil ein Werkstück oder Material bearbeitet oder verformt wird.

Im Sinne dieser Erfindung werden als gattungsgemäße Pressen solche mit Oberantrieb oder mit Unterantrieb verstanden, jedoch spezielle Verwendungen unterschieden.

### Stand der Technik

Derartige Pressen sind als Ausführungen mit Oberantrieb oder Unterantrieb für den Stößel bekannt. Z.B. kann das jeweilige Element des mit dem Stößel verbundenen und diesen betreibenden Antriebstrangs bei einem Unterantrieb als Zugstange/Zugpleuel oder bei einem Oberantrieb als Gewindespindel oder direkt eine Kraft erzeugendes Element wie Kolben-/Zylindereinheit ausgeführt sein.

So kann z.B. bei Pressen mit Unterantrieb der Stößel über Zugstangen - auch in Verbindung mit einem Zugpleuel - oder über Gewindespindeln als Zugelemente von einer kompakten Antriebseinheit in einem Unterbau der Presse angetrieben werden.

Unabhängig von der Art des Antriebs können infolge von im Bearbeitungsprozeß wirkenden außermittigen Kräften Schrägstellungen des Stößels auftreten. Regelmäßig wird aber ein Parallel-Lauf des Stößels zum Unterbau angestrebt.

Bisher finden für einen angestrebten Parallelbetrieb unterschiedliche Lösungen Anwendung, die im Wesentlichen durch entsprechende Aufwendungen im Antrieb des Stößels oder durch unterschiedliche Ausführungen der Stößelführung realisiert werden.

Es hat sich Beispielsweise gemäß AT 215 257 B nachteilig herausgestellt, dass eine aufwendige, aber weich reagierende Hebelkinematik für eine Übertragung außermittiger Kräfte ineffizient ist. Die relativ vielen beweglichen Maschinenelemente schaffen nur kleine Ausgleichbewegungen für einen effizienten Stößelhub, wenn hohe Preßkräfte zu übertragen sind.

Pressen - sowohl mit Oberantrieb als auch mit Unterantrieb - sollen jedoch dahingehend ausgelegt werden, dass sie einen optimierten Kraft- und Wegeverlauf des Stößels und dessen Hub gewährleisten und entsprechend den Bearbeitungserfordernissen differenziert agieren können. Von Normallagen abweichende Stellungen von einzelnen Machinenelementen wie auch des Stößels sollen kräftemäßig möglichst das Konstruktionssystem aufnehmen oder ausgleichen können, um einerseits aufwendige Ausführungen der Stößelführung zu vermeiden und andererseits den Bearbeitungsprozeß zu gewährleisten.

Es wurde schon nach einem internen Stand der Technik vorgeschlagen, mittels einer Steuer-und Regeleinrichtung Werte aus Betriebszuständen im System der Presse bei der Bearbeitung des Werkstücks aufzunehmen und entsprechend einer Funktion zu Daten auszuwerten, die auch für Ausgleichbewegungen des Stößels bedingt verwendbar sind. Somit kann die Presse nach einem für das Werkstück erforderlichen Kräftesystem gesteuert oder geregelt betrieben werden.

In gattungsgemäßen Pressen ist auch der Ziehvorgang mittels z.B. so genannter Zieheinrichtungen und Ziehkissen ausschlaggebend für Beeinflussungen auf die Stellungen des Stößels betreffend seine horizontale Lage.

Es wurden schon bei einer Stanzpresse gemäß EP 2 008 799 A1 mit einem Unteranrieb der Stößel über Zugsäulen (analog Zugstangen) mit einem unterhalb der Bearbeitungsebene angeordneten Antriebsmechanismus mit Kurbelwelle und Pleuel angetrieben. Hierbei sollen durch einen speziellen Übertragungsmechanismus und einer Aufteilung der Stößelkräfte Lagerbelastungen reduziert und eine hohe Präzision bei hohen Stanzfrequenzen erreicht werden. Jedoch sind von der Horizontalen abweichende Lagen des Stößels nicht ausgleichbar.

Im Hinblick auf aktuelle Anforderungen an Pressen müssen im Prozeß auftretende sowohl ungewollte als auch gewollte Ausgleichbewegungen möglich sein. Damit soll den Bedingungen eines praktischen Betriebes zur Erzielung eines Gleichlaufes oder von Ausgleichbewegungen des Stößels während mindestens eines Teilweges seiner Hübe entsprochen werden.

So gilt das bei Pressen mit Unterantrieb auch für den Bereich der Anlenkungspunkte der Zugstangen an dem Stößel, die am Stößel regelmäßig als lösbare, starre Verbindungen ausgeführt sind.

Es wurde bereits vorgeschlagen (WO 2012/041313), trotz auftretender asymmetrischer Kräfte, wie z. B. auch in einer Ziehkisseneinrichtung über getrennt betriebene, Zugstangen aufweisende Antriebsstränge mit unabhängigen Krafteinleitungen in den Stößel, eine originär gewollte Bewegung des Stößels sowie parallele Bewegung des Werkzeugoberteils zum Werkzeugunterteil bewirkende Führung zu sichern. Einerseits können damit eine Schrägstellung des Stößels als auch unterschiedliche Auftreffschläge des Stößels vermieden und andererseits die Schrägstellung des Stößels gezielt herbeigeführt werden.

Somit wurde bereits vorgegeben, asymmetrisch wirkende Kräfte des Stößels vorteilhaft anzuwenden und den Stößel parallel auf die z.B. Ziehkisseneinrichtung auftreffen zu lassen oder bei Nichtvorhandensein einer Ziehkisseneinrichtung den Stößel mit dem Werkzeugoberteil parallel auf das Werkzeugunterteil aufsetzend zu fahren. Dafür sollen die z.B. zwei Antriebsstränge unterschiedlich weit in Richtung unterer Totpunkt bewegt werden, ohne diesen jedoch zu erreichen. Danach erfolgt eine Reversierung (Drehrichtungsumkehr des Antriebes) und das Hochfahren des Stößels.

Alternativ dazu kann sogar ein Antriebsstrang durch den unteren Totpunkt durchfahren und ohne Reversierung wieder zum oberen Totpunkt gefahren werden, wohingegen der andere Antriebsstrang vor Erreichen des unteren Totpunkts mit Reversierung wieder zum oberen Totpunkt fährt. Für die Erzeugung der tatsächlich wirksam werdenden Kraft ist dann die jeweilige Stellung des jeweiligen Antriebsstranges entscheidend.

Aus DE 196 42 587 A1 wurde eine Mehrpunktpresse mit hydraulischen Druckkissen und invers einstellbaren Federsteifen der Druckpunkte zur Kompensation der Stößelschrägstellung bekannt, um eine Stößelparallelhaltung an Pressen so auszubilden, dass sie Anforderungen, wie
- Reaktion auf außermittige Belastungen ohne Verzögerung,
- präzise Funktion,
- hohe Zuverlässigkeit,
- einfacher, kostengünstiger Aufbau
gerecht wird.

Damit soll bei mechanisch angetriebenen Mehrpunktpressen mit außermittig ablaufenden Arbeitsvorgängen eine sich infolge der Kippung zwischen Tisch und Stößel oder außermittigen Stößelbelastung ergebende Prozeßstörung vermieden werden.

Diese Erfindung zielt allein darauf ab, die Schrägstellung des Stößels derart zu kompensieren, dass weitgehend eine zum Pressentisch exakt parallele Stößelbewegung gewährleistet werden kann.

Das Lösungsprinzip umfasst demnach
- eine Stößelparallelhaltung an Mehrpunktpressen mit hydraulischen Druckkissen, wobei die Federsteifen in den Druckpunkten so verändert werden, dass infolge außermittiger Belastung auftretende unterschiedliche Längsverformungen von Gestell und Pleuel durch eine Verminderung der Steife des oder der zugehörigen Druckkissens kompensiert werden,
- dafür die Federsteife der Druckpunkte der Presse so eingestellt wird, dass sich die aus den Federsteifen der einzelnen Druckkissen der Presse sowie aus den Federsteifen der zugehörigen elastisch verformten Maschinenteile summierten Gesamtfedersteifen der Druckpunkte und die von den einzelnen Druckpunkten der Presse zu übertragenden Kräfte umgekehrt proportional zueinander verhalten und
- das oder die geringer belasteten Druckkissen mit einem Druckspeicher, insbesondere einem Kolbenspeicher, verbunden ist und der Vorspanndruck des Druckspeichers, insbesondere der Gasdruck des Kolbenspeichers entsprechend der gewünschten Verminderung des Steife des zugehörigen Druckkissens eingestellt wird.

Mit der Zusammenschau der Lösungen nach diesem Entwicklungsstand ist das Problem "Stößelschrägstellung/Stößelparallelhaltung" nur scheinbar gelöst.

Insbesondere die in der DE 196 42 587 A1 angegebene Lösung zeigt dem Fachmann nachteilig auf, dass diese nur in einer Presse anwendbar ist, die über einen Antrieb betrieben wird und sich der Antrieb über eine Leistungsverzweigung auf mehrere Druckpunkte verteilt. Damit ist es nicht möglich, über Steuerungen und Regelungen des Antriebs in irgendeiner Weise auf den gleichförmigen oder ungleichförmigen Prozess des Umformens Einfluss zu nehmen.

Abgesehen von diesen vorgeschlagenen Lösungen kamen bisher in Pressen für Ausgleichbewegungen z. B. Gleitführungen zur Anwendung, die nicht einstellbar oder nur in mehreren Achsen einstellbar sind. Alternativ dazu werden auch aufwendige Rollenführungen (Wälzlagerführungen) - sogar aufwendig vorgespannt - eingesetzt.

Um aber eine Beschädigung dieser technischen Einrichtungen bei unvorhergesehenen Betriebszuständen zu verhindern, werden wiederum - zumindest zum Teil - sehr aufwendige Schutzmechanismen zur Verhinderung von Überlastungen installiert.

Die Erfindung geht davon aus, dass auf all diese Aufwendungen und Einrichtungen, wie Führungs- und Schutzeinrichtungen verzichtet werden kann, wenn die gewünschte Parallelbewegung des Stößels durch gesteuerte und geregelte Antriebsmotoren gewährleistet werden kann. Im Falle von Fehlfunktionen Schief- oder Schrägstellungen des Stößels sollen diese auch zugelassen werden können, wofür diesbezügliche Lösungen von den bisher eingeschlagenen Entwicklungsrichtungen nicht erfasst und somit faktisch ausgeschlossen wurden.

Zugleich schält sich dabei das Problem heraus, eine Abweichung von der gewünschten Parallelbewegung des Stößels wie seine Schief- oder Schrägstellung auch gezielt vorzugeben, wenn es für den Prozess zweckdienlich ist, und derartige Lagen des Stößels mittels Elemente der Antriebe herbeizuführen.

Es wurde in der DE 10 2005 040 263 A1 bereits die Aufgabe gestellt, ein Verfahren und eine Vorrichtung zur Steuerung und Regelung der Stößelbewegung an servo-elektrischen Pressen zu schaffen, um einen präzisen und reproduzierbaren Ablauf der Stößelbewegung sowohl in Phasen der lagegeregelten als auch kraftgeregelten Bewegung des Stößels zu erreichen. Ein geregelter Betrieb sollte sowohl zwischen mehreren Stößeldruckpunkten eines Stößels als auch mehrerer Stößel einer Pressenanlage jeweils untereinander und zu peripheren Einrichtungen für eine hohe Ausstoßleistung gewährleistet werden.
Darüber hinaus sollte auch die Regelgüte der bei außermittiger Kraft nutzbaren Kippungsregelung eines mit mehreren Druckpunkten ausgestatteten Stößels bei hochdynamischen Abläufen verbessert werden.
Der Kerngedanke bestand darin, zur Regelung der Stößelbewegung das Prinzip einer leitwellengesteuerten elektronischen Kurvenscheibenregelung mit der Kraftregelung so zu kombinieren, dass je nach Betriebsart die Bewegungsphasen des Stößels einerseits über elektronische Positions-Kurvenscheiben und andererseits über eine Kraftregelung oder Kraftbegrenzung gesteuert werden.

Eine Kippungsregelung der einzelnen Druckpunkte sollte neben der Kompensation der bei außermittiger Belastung auftretenden unterschiedlichen Federung aller im Kraftfluss liegenden Antriebselemente zwar auch schon die Erzeugung einer Soll-Kippung des Stößels nutzen, jedoch erfolgte diese Lageregelung mit der Positions-Kurvenscheibe und einem Positions-Offset.

Nach dieser Lehre konnte der Fachmann zwar einerseits entnehmen, alle im Kraftfluss liegenden Antriebselemente zur Kompensation der bei außermittiger Belastung auftretenden unterschiedlichen Federung zu beteiligen und andererseits entnehmen, die Erzeugung einer Soll-Kippung des Stößels zu erzeugen, jedoch stets unter der Voraussetzung, dass die Soll-Drehmomente für die Servomotoren zum Antrieb des oder der Druckpunkte der Stößel in Abhängigkeit von Einflussgrößen, wie Getriebeübersetzung und/oder Federung, mittels durch eine virtuelle Leitwelle gesteuerter Positions-Kurvenscheibe und betriebsartenabhängig gesteuerten Kraft- oder Momentengrenzwert geregelt werden.

Diese Entwicklung weiterführend soll gemäß der DE 10 2006 059 796 A1 mit geringem Aufwand ein Verfahren und eine Vorrichtung zur Steuerung und Regelung des Antriebssystems einer Presse geschaffen werden, bei der die Reproduzierbarkeit der Qualität der herzustellenden Formteile trotz Wirkung von störenden Einflussgrößen verbessert, die Standzeit der Werkzeuge erhöht und die Produktivität bei gleichzeitig reduziertem Energieverbrauch gesteigert werden.
Dazu wird die Kippung des Stößels mittels einer jedem Druckpunkt separat zugeordneten servogetriebenen Lageverstellung durch Voreinstellung gesteuert. Dass dabei die asymmetrischen Federungswege anhand der teilespezifischen außermittigen Belastung unter Berücksichtigung des maschinenspezifischen Steifigkeitsmodells zu bestimmen war, wurde bereits fachmännisch erkannt.

Die eigentliche Kompensation der Stößelkippung erfolgt aber durch einen relativ aufwändigen Sol-IstVergleich der voreingestellten asymmetrischen Stößel-Lageverstellung und dem asymmetrischen Bewegungsablauf der den Druckpunkten zusätzlich zugeordneten Servomotoren für den Hauptantrieb.

Eine Schiefstellung des Stößels im oberen Umkehrpunkt soll während des 360°-Umlauf-Modus entsprechend einer zweiten Ausführung dadurch vermieden werden, dass der Bereich des oberen Umkehrpunktes jeweils im Zyklus mit symmetrischer Lageverstellung durchfahren wird und die asymmetrische Lageverstellung nach dem oberen Umkehrpunkt vor der folgenden Lastphase erneut aktiviert wird.

In einer dritten Ausführung soll die Regelung der Kippung des Stößels derart erfolgen, dass während der Lastphase im Bereich vor dem unteren Umkehrpunkt die Lage des Stößels oder Oberwerkzeuges bezüglich Kippung und Abweichung des unteren Umkehrpunktes mittels einer Stößel-Positionsmesseinrichtung erfasst und innerhalb eines Regelkreises die Kipplage und bedarfsweise die Eintauchtiefe beeinflusst wird.

Gemäß einer vierten Ausführung soll die Eintauchtiefe des Stößels gesteuert werden. Dabei sind die zu erwartenden Abweichungen der unteren Umkehrlage des Stößels oder Werkzeuges in Abhängigkeit von Einflussgrößen, wie beispielsweise einschaltdauerbedingte Temperaturänderungen und Hubzahlen unter Berücksichtigung eines maschinenspezifischen Modells in der Steuerung gespeichert.

Zwar ist der Kerngedanke dieser Lösungen darin zu erkennen, in einer servo-elektrischen Umformpresse die infolge von äußeren und inneren Einflussgrößen verursachten Lageabweichungen eines mittels einer Kurbel oder eines Hebels antreibbaren Stößels in einer weggebundenen Betriebsart beim Durchgang durch den unteren Umkehrpunkt so zu beeinflussen, dass einerseits die Eintauchtiefe und andererseits die Kipplage des Stößels Steuer- oder regelbar ist, jedoch ist allen vier Ausführungen gemeinsam, dass zur Steuerung der Servomotoren für den Hauptantrieb die Kurvenscheibenregelung eingesetzt wird, die separate elektronische Kurvenscheiben für den jedem Druckpunkt zugeordneten Antrieb erfordern.

Der Fachmann erkennt, dass das Verhalten der dortigen Presse in Relation zu einer vorgegebenen virtuellen Leitwelle beeinflusst wird, wobei die einzelnen Servomotoren in ihrer Abweichung zu der vorgegebenen Leitwellenposition beeinflusst werden sollen. Hierfür sind verschiedene Vorbereitungsphasen erforderlich, die aufwändig ablaufen müssen, um eine entsprechende Einstellung der Maschine vornehmen zu können.

Eingedenk dieser Untersuchungen bleibt trotzdem das Problem, den in Pressen asymmetrisch auftretenden Presskräften wie auch Ziehkissenkräften eine ungewollte wie aus Fehlfunktionen resultierende Schrägstellung des Stößels zuzulassen oder dieser entgegenzuwirken oder eine gewollte Schrägstellung des Stößels mit einfacheren Mitteln wie vorhandenen baulichen Elementen einzusteuern, d. h. eine gewünschte Parallelbewegung des Stößels durch gesteuerte und geregelte Antriebsmotoren zu gewährleisten.

Demzufolge ist eine Weiterentwicklung dahingehend auszuschließen, dass dem Hauptantrieb eine Kurvenscheibenregelung mit separaten elektronischen Kurvenscheiben für jeden Antrieb zugeordnet wird.

Deshalb muss bewusster das objektive Wirken des Hookeschen Gesetzes im Konstruktionssystem einer Presse, wonach eine Schrägstellung des Stößels aufgrund von außermittigen Kräften unterschiedliche Belastungen der im Kraftfluss befindlichen Teile erzeugt, die sich entsprechend dem Hookeschen Gesetz in Abhängigkeit der wirkenden Kraft unterschiedlich dehnen oder auffedern oder bewegen, auch insofern beachtet werden, da aufwändige bauliche Ergänzungen sich nachteilig auf das Gesamtsystem auswirken können.

### Darlegung des Wesens der Erfindung

### Aufgabe

Der Erfindung liegt die Aufgabe zu Grunde, eine in den eingangs beschriebenen Gattungen von Pressen, d.h. sowohl mit Oberantrieb als auch mit Unterantrieb bei asymmetrisch auftretenden Presskräften wie auch Ziehkissenkräften eine ungewollte wie aus Fehlfunktionen resultierende Schrägstellung des Stößels zuzulassen oder dieser entgegenzuwirken oder eine gewollte Schrägstellung des Stößels mit baulichen Elementen einzusteuern, wofür Daten des Kraftflusses in einer Presse für den Betrieb des Stößels zu verwenden sind, ohne aufwändige Schutzmechanismen einzusetzen.

Bei der Lösung dieser Aufgabe geht die Erfindung von dem Wirken des Hookeschen Gesetzes im Konstruktionssystem einer Presse aus. Demnach erzeugt eine Schrägstellung des Stößels aufgrund von außermittigen Kräften unterschiedliche Belastungen der im Kraftfluss befindlichen Teile, die sich entsprechend dem Hookeschen Gesetz in Abhängigkeit der wirkenden Kraft unterschiedlich dehnen oder auffedern oder bewegen.

Zwar wurden derartige Kräfte an Bauteilen der Presse bisher auch schon erfasst und ausgewertet, jedoch nur für die unmittelbare Prozessüberwachung der Umformung des Werkstückes zwischen dem Werkzeugoberteil und dem Werkzeugunterteil und im Hinblick auf die Belastung der Presse und in den Werkzeugen, um Überbelastungen/Belastungen zu kontrollieren.

### Lösung

Erfindungsgemäß wird die Aufgabe mit den Merkmalen der Ansprüche 1 bis 13 gelöst. Die Erfindung wird in zwei Lösungsvarianten offenbart, wobei berücksichtigt wird, dass eine sich anbahnende Schrägstellung des Stößels aufgrund von außermittigen Kräften unterschiedliche Belastungen der im Kraftfluss befindlichen Teile bewirkt, die sich entsprechend dem Hookeschen Gesetz in Abhängigkeit der wirkenden Kraft unterschiedlich dehnen oder auffedern oder bewegen.

Die erste erfindungsgemäße Lösungsvariante verwendet darüber hinausgehend gemäß Anspruch 1 die Daten dieser unterschiedlichen Aufdehnung oder Auffederung oder Bewegung der Bauteile und der Presse im Kraftfluss der Presse für den Betrieb eines Stößels
- wobei die Presse mindestens eine, mit mindestens über einen Antriebsstrang verbundene, eine Kraft erzeugende Antriebseinrichtung, mindestens den einen Hub ausführenden und die Kraft übertragenden, mindestens ein Werkzeugoberteil aufnehmenden Stößel, und mindestens ein dem Stößel und dem korrespondierenden Werkzeugoberteil zugeordnetes Werkzeugunterteil aufweist, welche Teile der Presse den Kraftfluß von der Antriebseinrichtung zum Werkzeugoberteil herstellen,
- wobei zwischen Werkzeugoberteil und Werkzeugunterteil ein Werkstück oder Material bearbeitet oder verformt wird und der Stößel mit dem Werkzeugoberteil zwischen einem oberen und einem unteren Totpunkt in mindestens einem reversierenden einzelnen Hub oder den unteren Totpunkt und den oberen Totpunkt durchlaufenden Hüben auf das Werkzeugunterteil aufsetzend gefahren wird,
derart, dass
- die Daten von infolge außermittigen Kräften auftretenden unterschiedlichen Belastungen des gesamten Kraftflusses oder aller an dem Kraftfluss beteiligten Teile, welche Kräfte entsprechend dem Hookeschen Gesetz eine Aufdehnung oder Auffederung oder Bewegung der beteiligten Teile hervorrufen, erfasst und in einer Beziehung zur Antriebseinrichtung (2) und zur Lage des Stößels (1.1) ausgewertet werden,
- wonach für den Betrieb
   ∘ eine Schrägstellung des Stößels (1.1) zugelassen oder
   ∘ einer Schrägstellung des Stößels (1.1) entgegengewirkt oder
   ∘ eine Schrägstellung des Stößels (1.1) eingesteuert
   wird, gekennzeichnet durch
   dass mindestens ein erstes Mittel für die Aufnahme von Daten eines Weges oder des Hubes betreffend die Lage des Stößels, und mindestens ein zweites Mittel für die Verarbeitung von Daten zu mindestens einem der Zustände oder eine der Funktionen wie,
   - der Lage des Stößels,
   - des Kraftflusses der beteiligten Teile,
   - zur gezielten Schrägstellung des Stößels und mindestens ein drittes Mittel für die Aufnahme von Daten des Kraftflusses der beteiligten Teile, wobei eine die Daten des ersten, zweiten und dritten Mittels verarbeitende Steuer- und Regeleinrichtung für mindestens eines der Steuersignale
   - Schrägstellung des Stößels zulassen oder
   - Schrägstellung des Stößels entgegenwirken oder
   - Schrägstellung des Stößels einsteuern
   zum Betrieb des Stößels.

Gerade gegenüber der DE 196 42 587 A1 wird vorteilhaft erreicht, dass gattungsgemäße Pressen über zwei Antriebseinheiten betrieben werden können. Damit besteht die Möglichkeit, über Steuerungen und Regelungen der Antriebe auf das Gleichlaufverhalten des Stößels Einfluss zu nehmen. Hierbei können Daten beider Antriebe erfasst werden, um Entscheidungskriterien für den Steuer- und Regelprozess abzuleiten, wobei alle an dem Kraftfluss beteiligten Teile bzw. Antriebe mit berücksichtigt werden.

Nach Anspruch 2 verwendet die zweite Lösungsvariante besagte Daten des Kraftflusses einer Presse für den Betrieb eines Stößels,
- wobei die Presse mindestens eine, in einem Unterbau, angeordnete und mit mindestens über einen Antriebsstrang verbundene, eine Kraft erzeugende Antriebseinrichtung, mindestens den einen Hub ausführenden und die Kraft übertragenden, mindestens ein Werkzeugoberteil aufnehmenden Stößel, mindestens ein mittels einer Zugverbindung oder Druckverbindung an dem Stößel angreifendes Zugelement oder Druckelement zur Übertragung des Antriebs für den Hub des Stößels und mindestens ein dem Stößel und dem korrespondierenden Werkzeugoberteil zugeordnetes Werkzeugunterteil aufweist, welche Teile der Presse den Kraftfluß von der Antriebseinrichtung zum Werkzeugoberteil herstellen,
- wobei zwischen Werkzeugoberteil und Werkzeugunterteil und ein Werkstück oder Material bearbeitet oder verformt wird und der Stößel mit dem Werkzeugoberteil zwischen einem oberen und einem unteren Totpunkt in mindestens einem reversierenden einzelnen Hub oder den unteren Totpunkt und den oberen Totpunkt durchlaufenden Hüben auf das Werkzeugunterteil aufsetzend gefahren wird,
derart, dass
- die Zugverbindung mit dem Zugelement oder die Druckverbindung mit dem Druckelement am Stößel in einem eine Schrägstellung des Stößels zulassenden Zug-/Druckpunkt gelagert ist,
- Daten des dort wirkenden Kraftflusses einer Aufdehnung oder Auffederung oder Bewegung im Bereich des Zug-/Druckpunktes oder des Zugelementes oder des Druckelementes erfasst und in einer Beziehung zur Antriebseinrichtung und zur Lage des Stößels ausgewertet werden,
- wonach für den Betrieb
   ∘ eine Schrägstellung des Stößels zugelassen oder
   ∘ einer Schrägstellung des Stößels entgegengewirkt oder
   ∘ eine Schrägstellung des Stößels eingesteuert
   wird, gekennzeichnet durch dass mindestens ein erstes Mittel für die Aufnahme von Daten eines Weges oder des Hubes betreffend die Lage des Stößels, und mindestens ein zweites Mittel für die Verarbeitung von Daten zu mindestens einem der Zustände oder eine der Funktionen wie, -der Lage des Stößels, -des Kraftflusses der beteiligten Teile, -zur gezielten Schrägstellung des Stößels und mindestens ein drittes Mittel für die Aufnahme von Daten des Kraftflusses der beteiligten Teile, wobei eine die Daten des ersten, zweiten und dritten Mittels verarbeitende Steuer- und Regeleinrichtung für mindestens eines der Steuersignale -Schrägstellung des Stößels zulassen oder -Schrägstellung des Stößels entgegenwirken oder -Schrägstellung des Stößels einsteuern zum Betrieb des Stößels.

Nach Anspruch 3 kann die Ausbildung des Zugelementes als Zugstange oder Zugspindel und nach Anspruch 4 die Ausbildung des Druckelementes als Pleuel oder Spindel oder Kolben-/Zylindereinheit erfolgen.

Gemäß Anspruch 5 wird für die zweite Variante zweckmäßig im Zug-/Druckpunkt eine, einander kalottenförmig korrespondierende, je eine konvexe Kugelsegmentauflage und eine konkave Kugelsegmentauflage, eine gelenkartig veränderbare Lagerung des Zugelementes oder Druckelementes zulassende Anordnung der Zugverbindung oder der Druckverbindung verwendet, wobei Ausgleichkräfte/-bewegungen von den Kugelsegmentauflagen aufgenommen werden.

Alternativ kann nach Anspruch 6 im Zug-/Druckpunkt eine eine veränderbare Stellung aufgrund von zulässigen Elastizitäten des Zugelementes oder Druckelementes zulassende lösbare oder unlösbare oder starre Ausbildung der Zugverbindung oder der Druckverbindung verwendet werden, wobei dann Ausgleichkräfte/-bewegungen von dem Zugelement oder Druckelement elastisch aufgenommen werden .

Entsprechend Anspruch 7 werden die Daten in einer Beziehung gemäß der Hookeschen Funktion F= D x Δ ausgewertet, wobei F die Kraft, D eine Federkonstante und Δ1 die wegmäßige Ausdehnung oder Auffederung bezeichnen.

Für die Aufnahme der Daten der einer Aufdehnung oder Auffederung oder Bewegung unterliegenden Teile ist nach Anspruch 8 mindestens ein in mindestens einem Teil der Presse angeordnetes, kraft- oder bewegungserfassendes Element vorgesehen, welches vorzugsweise in den kraft- oder bewegungssensiblen Bereichen der Aufdehnung oder Auffederung oder gelenkartig veränderbaren Lagerung des Zugelementes oder Druckelementes angebracht und als Piezoelement, Dehnmeßstreifen o.ä. wirkendes Element ausgeführt ist.

Entsprechend Anspruch 9
erfolgt eine Einbeziehung mindestens des ersten Mittels oder des zweiten Mittels oder des dritten Mittels für einen gesteuerten oder geregelten Prozessablauf, wobei eine Beziehung zwischen den mit dem zweiten Mittel oder dritten Mittel verarbeiteten Daten auftretender Umformkräfte und der mit dem ersten Mittel oder dem zweiten Mittel ermittelten Daten der Lage des Stößels hergestellt wird.

Nach Anspruch 10 können im Prozeßbetrieb als Führungsgrößen die mit dem zweiten Mittel oder dritten Mittel festgestellten Daten und die Daten der mit dem ersten Mittel festgestellten Daten der Lage des Stößels so gesteuert/geregelt werden, dass sich der gewünschte Kraftverlauf/ Kräfteausgleich einstellt.

Als Führungsgrößen können auch gemäß Anspruch 11 die festgestellten Daten der Lage des Stößels vorgegeben werden, wonach der gewünschte Kraftverlauf/ Kräfteausgleich eingestellt wird.

Die Führungsgrößen aus den festgestellten Daten des Kraftflusses der beteiligten Teile oder der Umformkräfte und die Führungsgrößen aus den festgestellten Daten der Lage des Stößels können vorteilhaft gemäß Anspruch 12 während des Prozeßbetriebs gewechselt werden.

Schließlich ist es zweckmäßig, wenn nach Anspruch 13 die aus den während des Prozesses sich jeweils verändernden Kräften oder Lagen des Stößels resultierenden Daten von mindestens einem der ersten, zweiten und dritten Mittel verarbeitet werden.

Insgesamt stellt die Erfindung mittels dieser Daten eine Beziehung der jeweiligen Antriebseinrichtung zur überwachten Stellung des Stößels her, wertet diese Beziehung aus und kann eine Schrägstellung des Stößels trotz unterschiedlicher Kräfte und damit unterschiedlichen Auffederungen der Bauteile gezielt dahingehend beeinflussen, dass eine Schrägstellung des Stößels bewusst zugelassen oder der Schrägstellung des Stößels entgegengewirkt oder die Schrägstellung des Stößels in den Betrieb eingesteuert wird.

Die Erfindung bietet also sowohl für eine gezielte oder zuzulassende als auch für eine aus Fehlfunktionen resultierende Schrägstellung des Stößels die jeweils dem Prozeß dienliche Lösung an.

Somit ist die Erfindung sowohl für Pressen mit Oberantrieb als auch für Pressen mit Unterantrieb anwendbar, wobei als "quasi sensorische Mittel" für die Aufnahme von Daten der an dem Kraftfluss beteiligten Teile solche Teile bestimmt werden können, die in vorzugsweise kraftflußrelevanten, bauteilsensiblen Bereichen wie z.B. einer Druck- oder Zugverbindung, je nach Ober- oder Unterantrieb, mit dem Stößel liegen.

Vorzugsweise für eine Presse mit Unterantrieb ist es zweckmäßig, die im Zug-/Druckpunkt einander kalottenförmig korrespondierende, je eine konvexe Kugelsegmentauflage und eine konkave Kugelsegmentauflage aufweisende Anordnung der Zugverbindung vorzusehen. Diese im Zug-/Druckpunkt einander kalottenförmig korrespondierende, je eine konvexe Kugelsegmentauflage und eine konkave Kugelsegmentauflage aufweisende Anordnung kann aber auch für eine Presse mit Oberantrieb als eine Druckverbindung verwendet werden. Bei der Realisierung dieser die Erfindung bestimmenden Struktur kann z.B. von einer gattungsgemäßen Presse mit Unterantrieb nach der WO2012041313 ausgegangen werden, die schon Daten für einen kraftoptimierenden Prozeßbetrieb verwendet. Bisher betreffen aber diese Daten lediglich
- einen Wegeverlauf oder eine Position aus dem Hub des Stößels,
- einen Ist-Wert einer Kraft oder einen kraftäquivalenten Wert in mindestens einem der Antriebselemente der Antriebseinrichtung,
- Werte einer Leistungsaufnahme, eines Drehmoments, eines Stromes, einer Drehzahl oder eines Drehwinkels mindestens eines Antriebselements wie Motors oder Servomotors,
- einen Ist-Wert einer Leistung oder eines Leistungsanstiegs im System der Presse,
die in einer Steuer-und Regeleinrichtung z.B.
- zur Veränderung einzuregelnder oder einzusteuernder Werte zum Betreiben der Presse,
- zum Überlastschutz, Notbetrieb oder zur Stillsetzung der Presse und/oder
- zum Synchron- oder Asynchronlauf von Antriebselementen der Antriebseinrichtung für den Betrieb der Presse funktional verarbeitet werden.

In dieses vorbereitete System lässt sich die vorliegende Erfindung gemäß den Merkmalen des Anspruchs 1 oder des Anspruchs 2 und den davon abhängigen Merkmalen mit marginalem Aufwand derart einordnen, dass sie technologisch einfach realisierbar wird.

Im Fall der Verwendung der Erfindung nach den Merkmalen des Anspruchs 2 wird der Bereich der Zugstangenverbindung mit dem Stößel, also der als "quasi sensorisches Mittel" verwendete Zug-/Druckpunkt für die zu erfassenden Daten mit Dehnmeßstreifen oder Piezoelementen ausgestattet.

In dieser Hinsicht ist die erfindungsgemäße Ausbildung, nämlich die zum Schutz des mechanischen Aufbaus der Presse und die Ausgleichung asymmetrischer Presskräfte sichernde sowie die Daten der ersten, zweiten und dritten Mittel verarbeitende Steuer- und Regeleinrichtung, ebenfalls in ein - wie bereits vorgeschlagen - ausgestaltetes vorhandenes System integrierbar.

Somit kann ein gesteuerter oder geregelter Prozessablauf beim z.B. Umformen unter Einbeziehung mindestens des ersten Mittels oder des zweiten Mittels oder des dritten Mittels eingestellt werden. Dabei wird eine Beziehung zwischen den mit dem zweiten Mittel oder dritten Mittel verarbeiteten Daten auftretender Umformkräfte und der mit dem ersten Mittel oder dem zweiten Mittel ermittelten Daten der Lage des Stößels hergestellt.

Eingedenk des oben dargestellten Problems und der zu lösenden Aufgabenstellung können mit der erfindungsgemäßen Lehre auch gezielt asymmetrische Presskräfte und auch Ziehkissenkräfte über die in beispielsweise einer Presse mit Unterantrieb mit in vier Druckpunkten nicht starr auf den Stößel verbundenen Zugstangen eingeleitet werden, wofür ebenfalls die beweglich in jeweils einer Kalotte mögliche Lagerung und definierbare Schrägstellung des Stößels dient.

Allgemein werden sich dann mit der Erfindung in gattungsgemäßen Pressen, unabhängig ob Ober- oder Unterantrieb, nach Aufsetzen des Werkzeugoberteil auf einen z.B. WerkstückHalter eines z.B. Ziehkissens oder nach dem Aufsetzen des Stößels auf das Werkzeugunterteil die aus der Schrägstellung resultierenden unterschiedlichen Kräfte entsprechend dem Drehwinkel des Exzenters und der Federkonstante, also dem Hookeschen Gesetz folgend, in der Presse der Maschine besser einstellen lassen.

Speziell in einer z.B. nach der WO2012041313 ausgeführten Presse mit Unterantrieb wirken bei den dort eingesetzten Zugstangenverbindungen sowohl Druckpunkte als auch entsprechend einer kinematischen Umkehrung Zugpunkte, weshalb dieser Bereich der Zugstangenverbindungen im hier angesprochenen Sinn mit dem Begriff "Zug-/Druckpunkt" bezeichnet wird. Denn entsprechend der Erfindung hat die dort stattfindende Krafteinleitung unterschiedliche Ursachen, nämlich die einer durch Fehlfunktionen der Presse verursachten oder einer gezielt gesteuerten schrägen oder schiefen Stellung des Stößels. Für beide Ursachen lässt sich für die Erfindung ein einheitlich wirkender Vorteil hinsichtlich der Elemente, wie Führung, Stößelverstellung und Überlastschutz begründen: Da bei einem Druckpunkt der Kraftangriff von einem z.B. darüber liegenden Pleuel (wie bei einer Presse mit Oberantrieb) erfolgen kann und die Presskraft über einen z.B. Querbolzen in eine Gewindespindel, die Bestandteil eines Druckpunktes ist, eingeleitet wird, würde die Länge besagter Gewindespindel maßgebend für eine mögliche Stößelverstellung sein. Aus dieser geometrisch bedingten Anordnung wäre eine zwingende Folge, dass die Länge der Spindeln und damit die Größe der Stößelverstellung nachteilig in die Bauhöhe der Presse eingehen müssten. Hingegen kann mit der Anwendung eines Zugpunktes in der Kombination Druckpunkt dieser Nachteil, die Spindellänge nicht in die Bauhöhe der gesamten Maschine einzubeziehen, bei der erfindungsgemäßen Verwendung von vornherein ausgeschlossen und darüber hinaus z.B. die gezielt eingesteuerten Schräg- oder Schiefstellungen des Stößels nahezu unbegrenzt beeinflusst werden.

Insofern schafft die Erfindung einen weiteren Effekt, der sich neben dem Zusammenspiel der Umformkräfte wie der Ziehkissenkräfte auch vorteilhaft auf den baulichen Gesamtaufwand gattungsgemäßer Pressen und insbesondere auf eine optimierende Auslegung der hydraulischen Komponenten bei der Anwendung eines Ziehkissens auswirkt.

Demzufolge lässt sich das erfindungsgemäße Prinzip auch in eine an sich vorhandene Steuerung und Regelung der beteiligten Antriebe mit geringem Aufwand integrieren oder nachrüsten.

Die Erfindung wird nachstehend in einem Ausführungsbeispiel, vorzugsweise in einer Presse mit Unterantrieb an Hand der Zeichnungen erläutert.

### Kurze Beschreibung der Zeichnungen

In den Zeichnungen zeigen
Fig. 1 die vereinfachte Darstellung der Presse 1 mit Unterantrieb und Zugstangenverbindung 2.4.1 und schematischem Prinzip des Betriebs mittels Steuer- und Regeleinrichtung 4 sowie den Mitteln 4.1, 4.2, 4.3 und
Fig. 2 Einzelheiten der Zugstangenverbindung 2.4.1 mit den konvexen Kugelsegmentauflagen 2.4.2 und konkaven Kugelsegmentauflagen 2.4.3, in denen jede Zugstange 2.1.2 am Stößel 1.1 in einem Druckpunkt 2.4 gelagert ist.

### Bester Weg zur Ausführung der Erfindung

Fig. 1 zeigt eine Presse 1 mit Unterantrieb, deren in einem Unterbau 3 angeordnete Antriebseinrichtung 2 exzentrische Antriebselemente 2.1, Motoren oder Servomotoren 2.2 Zugstangen 2.3 und Pleuel 2.5 umfasst. Ein einen Hub h zwischen einem nicht bezeichneten oberen Totpunkt und einem nicht bezeichneten unteren Totpunkt ausführender Stößel 1.1 weist ein Werkzeugoberteil 1.2 auf. Zwei Paare von Zugstangen 2.3 und Zugpleuel 2.5 als Bestandteile eines Antriebsstranges 2.6 greifen an dem Stößel 1.1 je im Bereich eines Zug-/Druckpunktes 2.4 zur Übertragung des Antriebs für den Hub h des Stößels 1.1 an. Der Stößel 1.1 mit dem Werkzeugoberteil 1.2 korrespondiert mit einem auf dem Unterbau 3 angeordneten Werkzeugunterteil 3.2, wobei das Werkzeugoberteil 1.2 auf ein auf dem Werkzeugunterteil 3.2 liegendes Werkstück 5 zur Formgebung einwirkt. Das Werkzeugunterteil 3.2 ist auf einem zum Unterbau 3 gehörenden Tisch 3.1 angeordnet.

Für den Betrieb der Presse 1 ist eine Steuer-und Regeleinrichtung 4 vorgesehen, deren Funktion entsprechend dem in dem Dokument WO2012041313 beschriebenen System schon ausgelegt sein kann. Über die Zugstangen 3 und Zugpleuel 2.5 werden auf das zwischen Werkzeugoberteil 1.2 und Werkzeugunterteil 3.2 zu formende Werkstück 5 differenziert wirkende Kräfte eingesteuert, so dass die Presse 1 permanent nach einem ausschließlich für das Werkstück 5 erforderlichen Kräftesystem, jedoch noch ohne die erfindungsgemäß offenbarte Verwendung einer Zugverbindung 2.4.1, betrieben werden kann. Die nach jenem System arbeitende Presse 1 berücksichtigt steuerungstechnisch Abläufe, die für das neue erfinderische Vorgehen gemäß den in den Ansprüchen offenbarten Merkmalen einerseits nutzbar sind und andererseits wirkungsmäßig darüber hinausgehen.

Diese steuerungstechnisch schon vorgeschlagene Lösung und dazu komplex gestaltete Funktion und Konstruktion unterstützt es, einerseits die tatsächlich wirksam werdende Kraft aus der jeweiligen Stellung des jeweiligen Antriebsstranges 2.6 oder z.B. eines exzentrischen Antriebselementes 2.1 der Antriebseinrichtung 2 zu erzeugen und andererseits die Daten in Berücksichtigung des Hookeschen Gesetz erfindungsgemäß zu verwenden.

Unter Zugrundelegung dieser so ausgelegten Presse 1 geht die Erfindung nun darüber hinaus und löst das eingangs dargestellte Problem und die Aufgabenstellung bei schiefen oder schrägen Stellungen des Stößels, d.h. bei einer Abweichung der Lage des Stößels 1.1 von einem normalen Parallelbetrieb nach dem folgenden neuen Beispiel.

Den durch die asymmetrisch auftretenden Kräfte sich anbahnenden Deformationen im Konstruktionssystem der Presse 1 wird im Zusammenspiel der beteiligten Umformkräfte, einem Drehwinkel und einer Federkonstante oder mindestens je einer dieser Dimensionen mindestens eines Maschinenelementes der Presse 1 ein in Beziehung zu ihrer konstruktiven Steifigkeit oder eines exzentrischen Elements der Antriebseinrichtung 2 begegnender Kräfteausgleich infolge entgegenwirkender, rücktreibender Kräfte (Hookesches Gesetz) eingeleitet.

Dafür wird die am Stößel 1.1 in dem eine zwischen Stößel 1.1 und Zugstange 2.3 veränderbare Stellung zulassenden Zug-/Druckpunkt 2.4 unstarr gelagerte Zugverbindung 2.4.1 verwendet, d.h. dass dieser Bereich als "quasi sensorisches Mittel" genutzt und überraschend funktional neu ausgebaut wird.

Alternativ ist es möglich, auch eine aufgrund von zulässigen Elastizitäten starre Anordnung der Zugverbindung 2.4.1 zu wählen.

In einem jeweiligen Fall einer entweder durch eine Fehlfunktion der Presse 1 verursachten oder einer gezielt gesteuerten schrägen oder schiefen Stellung des Stößels 1.1 wird mittels aufzunehmender oder einzugebender Daten im Bereich des Zug-/Druckpunktes 2.4 der Kräfteausgleich unterstützt, optimiert oder vollzogen. Die unstarre Zugverbindung 2.4.1 lagert dazu im Zug-/Druckpunkt 2.3.4 in einer einander kalottenförmig korrespondierenden, je eine konvexe Kugelsegmentauflage 2.3.2 und eine konkave Kugelsegmentauflage 2.3.3 aufweisenden Anordnung.

Für den Fall einer durch eine Fehlfunktion der Presse 1 verursachten schrägen oder schiefen Stellung des Stößels 1.1 nimmt ein erstes Mittel 4.1 die Daten aus dieser Lage des Stößels 1.1 auf, die für den Kräfteausgleich unterstützend eingesteuert werden und wirkungsmäßig das Konstruktionssystem der Presse 1 schonen.

Bei einer gezielt zu steuernden schrägen oder schiefen Stellung des Stößels 1.1 gibt ein zweites Mittel 4.2 die Daten für diese gewünschte Lage des Stößels 1.1 vor, wodurch z.B. nach Auftreffen des Werkzeugoberteils 1.2 auf das Werkzeugunterteil 3.2 eine resultierende ungleiche Bewegung der zwei Antriebsstränge 2.6 fortgeführt wird. Das Werkzeugoberteil 1.2 und das Werkzeugunterteil 3.2 sind nun parallel schließbar, wobei durch die ungleiche Weiterbewegung über die Federsteifigkeit der Presse 1 asymmetrisch wie ungleich wirkende Kräfte gezielt erzeugt werden.

In diesem Beispiel sorgen dritte Mittel 4.3 für die Aufnahme von Daten des Kraftflusses über ein kraftaufnehmendes Element 2.4.4.

Die für den Betrieb der Presse 1 vorgesehene Steuer-und Regeleinrichtung 4 verarbeitet dabei die Daten der ersten, zweiten und dritten Mittel 4.1, 4.2, 4.3 zum Schutz des mechanischen Aufbaus der Presse und den Ausgleich der asymmetrischen Presskräfte und gibt die Steuersignale, wie
∘ Schrägstellung des Stößels zulassen oder
∘ Schrägstellung des Stößels entgegenwirken oder
∘ Schrägstellung des Stößels einsteuern
vor.

Somit wird beim Umformen durch das erste Mittel 4.1 im Falle einer Fehlfunktion der Presse 1 oder das zweite Mittel 4.2 im Falle einer gezielt gesteuerten schrägen oder schiefen Stellung des Stößels 1.1 jeweils über die den Zug-/Druckpunkt 2.4 betreffenden Daten durch das dritte Mittel 4.3 eine Beziehung zwischen den auftretenden Kräften (Umformkräfte) des Kraftflusses und der Lage des Stößels 1.1 ermittelt und eingestellt.

Es werden dann als Führungsgrößen die aus der jeweiligen Umformkraft gewonnenen Daten verwendet und die Lage des Stößels 1.1 so geführt, dass sich ein gewünschter Kraftverlauf einstellt. Der das Konstruktionssystem der Presse 1 schonende Kräfteausgleich wird optimiert oder vollzogen.

Als Führungsgrößen können dafür auch gewonnene Daten aus der Lage des Stößels 1.1 allein maßgebend sein.

In dem so über die aus dem "quasi sensorischen Mittel" Zug-/Druckpunkt 2.4 ermittelten Daten während des Umformprozesses gesteuerten Kräfteausgleich wird auch berücksichtigt, dass sich die jeweiligen Kräfte bzw. Lagen des Stößels 1.1 verändern und die jeweiligen, aus der Kraft oder Lage des Stößels 1.1 abgeleiteten Führungsgrößen wechseln können.

Für die Aufnahme der Daten im Bereich Zug-/Druckpunkt 2.4 können bekannte kraftaufnehmende Elemente 2.4.4, wie Dehnmeßstreifen oder Piezoelemente oder gleichwirkende Mittel eingesetzt werden, die fachmännisch üblich auswählbar sind.

Auch die Ausbildung der ersten, zweiten und dritten Mittel 4.1, 4.2, 4.3 obliegt der fachmännischen Üblichkeit und muß hier nicht näher ausgeführt werden.

Das erfindungsgemäße Prinzip ist gleichermaßen für eine hier nicht erläuterte Presse mit Oberantrieb anwendbar, in der der Kraftfluß von einer oben liegenden Antriebseinrichtung über einen Stößel mit einem Werkzeugoberteil zu einem Werkzeugunterteil über eine Druckverbindung erfolgt. Auch hier kann der der Stößel mit dem Werkzeugoberteil zwischen einem oberen und einem unteren Totpunkt in mindestens einem reversierenden einzelnen Hub oder den unteren Totpunkt und den oberen Totpunkt durchlaufenden Hüben auf das Werkzeugunterteil aufsetzend gefahren werden.

Die Verwendung von Daten des Kraftflusses in jener Presse für den Betrieb eines Stößels bei einer infolge von außermittigen Kräften auftretenden Schrägstellung des Stößels und daraus resultierenden unterschiedlichen Belastungen der an dem Kraftfluss beteiligten Teile, die ebenfalls entsprechend dem Hookeschen Gesetz in Abhängigkeit der jeweils wirkenden Kräfte einer Aufdehnung oder Auffederung unterliegen, werden erfasst und in einer Beziehung zur Antriebseinrichtung und Lage des Stößels ausgewertet, wonach für den Betrieb
∘ eine Schrägstellung des Stößels zugelassen oder
∘ einer Schrägstellung des Stößels entgegengewirkt oder
∘ eine Schrägstellung des Stößels eingesteuert
wird.

Hierbei können für die erfindungsgemäße Verwendung die an dem Kraftfluss beteiligten Teile, wie Pleuel oder Spindeln sein, die in einem Druckpunkt auf den Stößel wirken und in diesem mit dem Stößel verbunden sind. Im Bereich des besagten Druckpunktes werden für die Aufnahme der Daten des Kraftflusses analoge kraftaufnehmende Elemente 2.4.4, wie Dehnmeßstreifen oder Piezoelemente oder gleichwirkende Mittel eingesetzt.

Im Übrigen gelangen analog dem obigen Ausführungsbeispiel die Merkmale der Ansprüche 3 bis 15 zur Anwendung.

### Gewerbliche Anwendbarkeit

Die erfindungsgemäße Verwendung der Daten einer Presse lässt sich einerseits in geschaffene Grundsysteme ohne großen baulichen Aufwand realisieren und gewährleistet andererseits eine
∘ zulassbare Schrägstellung oder
∘ Entgegenwirkung einer Schrägstellung oder
∘ eine gezielt eingesteuerte Schrägstellung
des Stößels und unterstützt die Effizienz wirkender Kräfte für einen energiesparenden Betrieb einer jeden gattungsgemäßen Presse.

### Bezugszeichenliste

- 1: = Presse
- 1.1: = Stößel
- 1.2: = Werkzeugoberteil
- 2: = Antriebseinrichtung
- 2.1: = exzentrisches Antriebselement
- 2.2: = Motor oder Servomotor
- 2.3: = Zugelement, Zugstange, Zugspindel (Unterantrieb), Druckelement, Spindel, Kolben-/Zylindereinheit (Oberantrieb)
- 2.4: = Zug-/Druckpunkt
2.4.1 = Zugverbindung (Unterantrieb), Druckverbindung (Oberantrieb)
2.4.2 = konvexe Kugelsegmentauflage
2.4.3 = konkave Kugelsegmentauflage
2.4.4 = kraft-/wegeaufnehmendes Element
- 2.5: = Zugpleuel
- 2.6: = Antriebsstrang
- 3: = Unterbau
- 3.1: = Tisch
- 3.2: = Werkzeugunterteil
- 4: = Steuer- und Regeleinrichtung
- 4.1: = erste Mittel für Aufnahme von Daten aus der Lage des Stößels (1.1)
- 4.2: = zweite Mittel für Aufnahme von Daten
- 4.3: = dritte Mittel für die für die Aufnahme von Daten des Kraftflusses
- 5: = Werkstück
- h: = Hub

## Patentansprüche

1. Verwendung von Daten des Kraftflusses in einer Presse (1) für den Betrieb eines Stößels (1.1),
- wobei die Presse (1) mindestens eine, mit mindestens über einen Antriebsstrang (2.6) verbundene, eine Kraft erzeugende Antriebseinrichtung (2), mindestens den einen Hub (h) ausführenden und die Kraft übertragenden, mindestens ein Werkzeugoberteil (1.2) aufnehmenden Stößel (1.1), und mindestens ein dem Stößel (1.1) und dem korrespondierenden Werkzeugoberteil (1.2) zugeordnetes Werkzeugunterteil (3.2) aufweist, welche Teile der Presse (1) den Kraftfluß von der Antriebseinrichtung (2) zum Werkzeugoberteil (1.2) herstellen,
- wobei zwischen Werkzeugoberteil (1.2) und Werkzeugunterteil (3.2) ein Werkstück (5) oder Material bearbeitet oder verformt wird und der Stößel (1.1) mit dem Werkzeugoberteil (1.2) zwischen einem oberen und einem unteren Totpunkt in mindestens einem reversierenden einzelnen Hub (h) oder den unteren Totpunkt und den oberen Totpunkt durchlaufenden Hüben (h) auf das Werkzeugunterteil (3.2) aufsetzend gefahren wird,
wobei
- die Daten von infolge außermittigen Kräften auftretenden unterschiedlichen Belastungen der an dem Kraftfluss beteiligten Teile, welche Kräfte entsprechend dem Hookeschen Gesetz eine Aufdehnung oder Auffederung oder Bewegung der beteiligten Teile hervorrufen, erfasst und in einer Beziehung zur Antriebseinrichtung (2) und zur Lage des Stößels (1.1) ausgewertet werden, wonach
für den Betrieb
- eine Schrägstellung des Stößels (1.1) zugelassen oder
- einer Schrägstellung des Stößels (1.1) entgegengewirkt oder
- eine Schrägstellung des Stößels (1.1) eingesteuert wird,
**gekennzeichnet durch**
- mindestens ein erstes Mittel (4.1) für die Aufnahme von Daten eines Weges oder des Hubes (h) betreffend die Lage des Stößels (1.1).
- mindestens ein zweites Mittel (4.2) für die Verarbeitung von Daten zu mindestens einem der Zustände oder eine der Funktionen
- der Lage des Stößels (1.1),
- des Kraftflusses der beteiligten Teile,
- zur gezielten Schrägstellung des Stößels (1.1).
- mindestens ein drittes Mittel (4.3) für die Aufnahme von Daten des Kraftflusses der beteiligten Teile,
wobei eine die Daten des ersten, zweiten und dritten Mittels (4.1, 4.2, 4.3) verarbeitende Steuer- und Regeleinrichtung (4) für mindestens eines der Steuersignale
- Schrägstellung des Stößels (1.1) zulassen oder
- Schrägstellung des Stößels (1.1) entgegenwirken oder
- Schrägstellung des Stößels (1.1) einsteuern
zum Betrieb des Stößels (1.1).

2. Verwendung von Daten des Kraftflusses einer Presse (1) für den Betrieb eines Stößels (1.1),
- wobei die Presse (1) mindestens eine, in einem Unterbau (3), angeordnete und mit mindestens über einen Antriebsstrang (2.6) verbundene, eine Kraft erzeugende Antriebseinrichtung (2), mindestens den einen Hub (h) ausführenden und die Kraft übertragenden, mindestens ein Werkzeugoberteil (1.2) aufnehmenden Stößel (1.1), mindestens ein mittels einer Zugverbindung (2.4.1) oder Druckverbindung an dem Stößel (1.1) angreifendes Zugelement (2.3) oder Druckelement zur Übertragung des Antriebs für den Hub (h) des Stößels (1.1) und mindestens ein dem Stößel (1.1) und dem korrespondierenden Werkzeugoberteil (1.2) zugeordnetes Werkzeugunterteil (3.2) aufweist, welche Teile der Presse (1) den Kraftfluß von der Antriebseinrichtung (2) zum Werkzeugoberteil (1.2) herstellen,
- wobei zwischen Werkzeugoberteil (1.2) und Werkzeugunterteil (3.2) ein Werkstück (5) oder Material bearbeitet oder verformt wird und der Stößel (1.1) mit dem Werkzeugoberteil (1.2) zwischen einem oberen und einem unteren Totpunkt in mindestens einem reversierenden einzelnen Hub (h) oder den unteren Totpunkt und den oberen Totpunkt durchlaufenden Hüben (h) auf das Werkzeugunterteil (3.2) aufsetzend gefahren wird,
wobei
- die Zugverbindung (2.4.1) mit dem Zugelement (2.3) oder die Druckverbindung mit dem Druckelement am Stößel (1.1) in einem eine Schrägstellung des Stößels zulassenden Zug-/Druckpunkt (2.4) gelagert ist,
- Daten des dort wirkenden Kraftflusses einer Aufdehnung oder Auffederung oder Bewegung im Bereich des Zug-/Druckpunktes (2.4) oder des Zugelementes (2.3) oder des Druckelementes erfasst und in einer Beziehung zur Antriebseinrichtung (2) und zur Lage des Stößels (1.1) ausgewertet werden,
- wonach für den Betrieb
∘ eine Schrägstellung des Stößels (1.1) zugelassen oder
∘ einer Schrägstellung des Stößels (1.1) entgegengewirkt oder
∘ eine Schrägstellung des Stößels (1.1) eingesteuert
wird,
**gekennzeichnet durch**
- mindestens ein erstes Mittel (4.1) für die Aufnahme von Daten eines Weges oder des Hubes (h) betreffend die Lage des Stößels (1.1).
- mindestens ein zweites Mittel (4.2) für die Verarbeitung von Daten zu mindestens einem der Zustände oder eine der Funktionen
- der Lage des Stößels (1.1),
- des Kraftflusses der beteiligten Teile,
- zur gezielten Schrägstellung des Stößels (1.1).
- mindestens ein drittes Mittel (4.3) für die Aufnahme von Daten des Kraftflusses der beteiligten Teile,
- eine die Daten des ersten, zweiten und dritten Mittels (4.1, 4.2, 4.3) verarbeitende Steuer- und Regeleinrichtung (4) für mindestens eines der Steuersignale
- Schrägstellung des Stößels (1.1) zulassen oder
- Schrägstellung des Stößels (1.1) entgegenwirken oder
- Schrägstellung des Stößels (1.1) einsteuern
zum Betrieb des Stößels (1.1).

3. Verwendung nach Anspruch 2, **gekennzeichnet durch** die Ausbildung des Zugelementes (2.3) als Zugstange oder Zugspindel.

4. Verwendung nach Anspruch 2, **gekennzeichnet durch** die Ausbildung des Druckelementes als Pleuel oder Spindel oder Kolben-/Zylindereinheit.

5. Verwendung nach einem der Ansprüche 2 bis 4, **gekennzeichnet durch** eine im Zug-/Druckpunkt (2.3.4) eine, einander kalottenförmig korrespondierende, je eine konvexe Kugelsegmentauflage (2.3.2) und eine konkave Kugelsegmentauflage (2.3.3), eine gelenkartig veränderbare Lagerung des Zugelementes (2.3) oder Druckelementes zulassende Anordnung der Zugverbindung (2.4.1) oder der Druckverbindung.

6. Verwendung nach einem der Ansprüche 2 bis 4, **gekennzeichnet durch** eine im Zug-/Druckpunkt (2.3.4) eine veränderbare Stellung aufgrund von zulässigen Elastizitäten des Zugelementes (2.3) oder Druckelementes zulassende lösbare oder unlösbare oder starre Ausbildung der Zugverbindung (2.4.1) oder der Druckverbindung.

7. Verwendung nach einem der Ansprüche 1 bis 6, **gekennzeichnet durch** die Auswertung der Daten in einer Beziehung gemäß der Hookeschen Funktion F= D x Δ.

8. Verwendung nach einem der Ansprüche 1 bis 7, **gekennzeichnet durch** mindestens ein in mindestens einem Teil der Presse (1) angeordnetes, kraft- oder bewegungserfassendes Element (2.4.4).

9. Verwendung nach einem der Ansprüche 1 bis 8, **gekennzeichnet durch** eine Einbeziehung mindestens des ersten Mittels (4.1) oder des zweiten Mittels (4.2) oder des dritten Mittels (4.3) für einen gesteuerten oder geregelten Prozessablauf, wobei eine Beziehung zwischen den mit dem zweiten Mittel (4.2) oder dritten Mittel (4.3) verarbeiteten Daten auftretender Umformkräfte und der mit dem ersten Mittel (4.1) oder dem zweiten Mittel (4.2) ermittelten Daten der Lage des Stößels (1.1) hergestellt wird.

10. Verwendung nach einem der Ansprüche 1 bis 9, **dadurch gekennzeichnet, dass** im Prozeßbetrieb als Führungsgrößen die mit dem zweiten Mittel (4.2) oder dritten Mittel (4.3) festgestellten Daten und die Daten der mit dem ersten Mittel (4.1) festgestellten Daten der Lage des Stößels (1.1) so gesteuert/geregelt werden, dass sich der gewünschte Kraftverlauf/ Kräfteausgleich einstellt.

11. Verwendung nach einem der Ansprüche 1 bis 9 **dadurch gekennzeichnet, dass** im Prozeßbetrieb als Führungsgrößen die festgestellten Daten der Lage des Stößels (1.1) vorgegeben werden, wonach der gewünschte Kraftverlauf/ Kräfteausgleich eingestellt wird.

12. Verwendung nach einem der Ansprüche 1 bis 11, **dadurch gekennzeichnet, dass** die Führungsgrößen aus den festgestellten Daten des Kraftflusses der beteiligten Teile oder der Umformkräfte und die Führungsgrößen aus den festgestellten Daten der Lage des Stößels (1.1) während des Prozeßbetriebs gewechselt werden.

13. Verwendung nach einem der Ansprüche 1 bis 12, **dadurch gekennzeichnet, dass** die aus den während des Prozesses sich jeweils verändernden Kräften oder Lagen des Stößels 1.1 resultierenden Daten von mindestens einem der ersten, zweiten und dritten Mittel (4.1, 4.2, 4.3) verarbeitet werden.

## Claims

1. A use of data of a force flow in a press (1) for operating a plunger (1.1),
- wherein the press (1) comprises at least one drive device (2) generating a force and connected by way of at least one drive train (2.6), at least the plunger (1.1) performing the stroke (h) and transferring the force and comprising at least one upper tool part (1.2), and at least one bottom tool part (3.2) associated with the plunger (1.1) and with the corresponding upper tool part (1.2), said parts of the press (1) creating the force flow from the drive device (2) to the upper tool part (1.2),
- wherein a work piece (5) or material is processed or formed between the upper tool part (1.2) and bottom tool part (3.2) and the plunger (1.1) with the upper tool part (1.2) is displaced between an upper and a bottom dead center in at least one single reciprocating stroke (h) or in strokes (h) passing through the bottom dead center and the top dead center, so as to hit the bottom tool part (3.2),
wherein
- the data regarding the various loads exerted on the parts implicated in the force flow, which occur as a result of eccentric forces, which cause an extension or deflection or movement of the implicated parts in accordance with Hooke's law, is recorded and processed in relation with the drive device (2) and the position of the plunger (1.1), as a result of which,
- an inclination of the plunger (1.1) is allowed or
- an inclination of the plunger (1.1) is counteracted or
- an inclination of the plunger (1.1) is triggered
for operation,
**characterized by**
- at least one first means (4.1) for acquiring data of a path or the stroke (h) regarding the position of the plunger (1.1),
- at least one second means (4.2) for processing data regarding at least one of the states or one of the functions
- of the position of the plunger (1.1),
- of the force flow of the implicated parts,
- for a targeted inclination of the plunger (1.1),
- at least one third means (4.3) for acquiring data regarding the force flow of the implicated parts,
wherein an open- and closed-loop control device (4) processing the data of the first, second and third means (4.1, 4.2, 4.3)
- allows the inclination of the plunger (1.1) or
- counteracts the inclination of the plunger (1.1) or
- triggers the inclination of the plunger (1.1)
through at least one control signal for operating the plunger (1.1).

2. A use of data of the force flow of a press (1) for operating a plunger (1.1),
- wherein the press (1) comprises at least one drive device (2) disposed in a base (3), connected by way of at least one drive train (2.6), and generating a force, at least the plunger (1.1) performing the stroke (h) and transferring the force and comprising at least one upper tool part (1.2), at least one tensile element (2.3) or pressure element acting on the plunger (1.1) by means of a tensile connection (2.4.1) or a pressure connection for transmitting the drive for the stroke (h) of the plunger (1.1), and at least one bottom tool part (3.2) assigned to the plunger (1.1) and to the corresponding upper tool part (1.2), said parts of the press (1) creating the force flow from the drive device (2) to the upper tool part (1.2),
- wherein a work piece (5) or material is processed or formed between the upper tool part (1.2) and bottom tool part (3.2) and the plunger (1.1) with the upper tool part (1.2) is displaced between an upper and a bottom dead center in at least one single reciprocating stroke (h) or in strokes (h) passing through the bottom dead center and the top dead center, so as to hit the bottom tool part (3.2),
wherein
- the tensile connection (2.4.1) with the tensile element (2.3) or the pressure connection with the pressure element is mounted on the plunger (1.1) in a tension/pressure point (2.4) allowing for an inclination of the plunger,
- the data regarding the force flow acting in that point in terms of an extension or a deflection or a movement in the area of the tension/pressure point (2.4) or of the tensile element (2.3) or of the pressure elements is recorded and processed in relation with the drive device (2) and the position of the plunger (1.1), as a result of which,
- an inclination of the plunger (1.1) is allowed or
- an inclination of the plunger (1.1) is counteracted or
- an inclination of the plunger (1.1) is triggered
for operation,
**characterized by**
- at least one first means (4.1) for acquiring data of a path or of the stroke (h) regarding the position of the plunger (1.1),
- at least one second means (4.2) for processing data regarding at least one of the states or one of the functions
- of the position of the plunger (1.1),
- of the force flow of the implicated parts,
- for a targeted inclination of the plunger (1.1),
- at least one third means (4.3) for acquiring data regarding the force flow of the implicated parts,
- an open- and closed-loop control device (4) processing the data of the first, second and third means (4.1, 4.2, 4.3) that
- allows the inclination of the plunger (1.1) or
- counteracts the inclination of the plunger (1.1) or
- triggers the inclination of the plunger (1.1)
through at least one control signal for operating the plunger (1.1).

3. The use according to claim 2, **characterized by** the tensile element (2.3) being designed as a pull rod or feed rod.

4. The use according to claim 2, **characterized by** the pressure element being designed as a connecting rod or a spindle or a piston/cylinder unit.

5. The use according to one of the claims 2 to 4, **characterized by** an arrangement of the tensile connection (2.4.1) or of the pressure connection at the tension/pressure point (2.3.4), comprising respectively one convex ball segment support (2.3.2) and one concave ball segment support (2.3.3), which match in the manner of a dome, and allowing for an articulately changeable bearing of the tensile element (2.3) or the pressure element.

6. The use according to one of the claims 2 to 4, **characterized by** a detachable or non-detachable or rigid configuration of the tensile connection (2.4.1) or of the pressure connection at the tension/pressure point (2.3.4) allowing for a changeable position as a result of a permissible elasticity of the tensile element (2.3) or of the pressure element.

7. The use according to one of the claims 1 to 6, **characterized by** the data being processed according to a relation according to Hooke's function F = D x Δ.

8. The use according to one of the claims 1 to 7, **characterized by** at least one force or motion capturing element (2.4.4) disposed in at least one part of the press (1).

9. The use according to one of the claims 1 to 8, **characterized by** the involvement at least of the first means (4.1) or the second means (4.2) or the third means (4.3) in an open-loop or closed-loop controlled process sequence, wherein a relation is established between the data regarding occurring forming forces processed by the second means (4.2) or third means (4.3) and the data regarding the position of the plunger (1.1) detected by the first means (4.1) or the second means (4.2).

10. The use according to one of the claims 1 to 9, **characterized in that,** during operation, the data determined by the second means (4.2) or third means (4.3) and the data determined by the first means (4.1) regarding the position of the plunger (1.1) are closed-loop/open-loop controlled as command variables in such a manner that the desired sequence of forces/balance of forces is obtained.

11. The use according to one of the claims 1 to 9, **characterized in that,** during operation, the determined data regarding the position of the plunger (1.1) are given as command variables, and the desired sequence of forces/balance of forces is set according to said command variables.

12. The use according to one of the claims 1 to 11, **characterized in that,** the command variables from the determined data regarding the force flow of the involved parts or the forming forces and the command variables from the determined data regarding the position of the plunger (1.1) are switched during the operation.

13. The use according to one of the claims 1 to 12, **characterized in that,** the data resulting from the forces or positions of the plunger 1.1, which respectively change during the process, are processed by at least one of the first, second and third means (4.1, 4.2, 4.3).

## Revendications

1. Utilisation de données du flux de force dans une presse (1) pour le fonctionnement d'un piston (1.1),
- où la presse (1) comporte au moins un dispositif d'entraînement (2) relié au moins par l'intermédiaire d'une chaîne cinématique (2.6) et générant une force, au moins le piston (1.1) exécutant une course (h) et transmettant la force et recevant au moins une partie supérieure d'outil (1.2), et au moins une partie inférieure d'outil (3.2) associée au piston (1.1) et à la partie supérieure d'outil (1.2) correspondante, lesdites parties de la presse (1) produisant le flux de force du dispositif d'entraînement (2) à la partie supérieure d'outil (1.2)
- où une pièce (5) ou un matériau est travaillé ou déformé entre la partie supérieure d'outil (1.2) et la partie inférieure d'outil (3.2), et le piston (1.1) avec la partie supérieure d'outil (1.2) est déplacé entre un point mort supérieur et un point mort inférieur en au moins une seule course (h) alternative ou en plusieurs courses (h) traversant le point mort inférieur et le point mort supérieur de manière à se poser sur la partie inférieure d'outil (3.2),
où
- les données concernant diverses charges, résultant de forces excentriques produisant un allongement, une élasticité ou un déplacement des parties impliquées en accord avec la loi de Hooke, et exercées sur les parties participant au flux de forces sont acquises et traitées en relation avec le dispositif d'entraînement (2) et la position du piston (1.1), à la suite de quoi
- une inclinaison du piston (1.1) est autorisée ou
- une inclinaison du piston (1.1) est contrée ou
- une inclinaison du piston (1.1) est commandée
pour l'opération,
**caractérisée par**
- au moins un premier moyen (4.1) pour recevoir des données d'une trajectoire ou de la course (h) concernant la position du piston (1.1),
- au moins un second moyen (4.2) pour le traitement de données concernant au moins un des états ou une des fonctions
- de la position du piston (1.1),
- du flux de forces des parties impliquées,
- pour l'inclinaison ciblée du piston (1.1),
- un moins un troisième moyen (4.3) pour recevoir des données du flux de forces des parties impliquées,
où un dispositif de commande et de réglage (4) traitant les données du premier, deuxième et troisième moyen (4.1, 4.2, 4.3)
- autorise l'inclinaison du piston (1.1) ou
- contre l'inclinaison du piston (1.1) ou
- commande l'inclinaison du piston (1.1)
pour au moins un des signaux de commande pour l'opération du piston (1.1).

2. Utilisation de données du flux de force dans une presse (1) pour le fonctionnement d'un piston (1.1),
- où la presse (1) comporte au moins un dispositif d'entraînement (2) disposé dans un bâti (3) et relié au moins par l'intermédiaire d'une chaîne cinématique (2.6) et générant une force, au moins le piston (1.1) exécutant une course (h) et transmettant la force et recevant une partie supérieure d'outil (1.2), au moins un élément de traction (2.3) ou un élément de pression agissant sur le piston (1.1) au moyen d'une liaison de traction (2.4.1) ou d'une liaison de pression pour transmettre l'entraînement pour la course (h) du piston (1.1) et au moins une partie inférieure d'outil (3.2) associée au piston (1.1) et à la partie supérieure d'outil (1.2) correspondante, lesdites parties de la presse (1) produisant le flux de force du dispositif d'entraînement (2) à la partie supérieure d'outil (1.2),
- où une pièce (5) ou un matériau est travaillé ou déformé entre la partie supérieure d'outil (1.2) et la partie inférieure d'outil (3.2) et le piston (1.1) avec la partie supérieure d'outil (1.2) est déplacé entre un point mort supérieur et un point mort inférieur en au moins une seule course (h) alternative ou en plusieurs courses (h) traversant le point mort inférieur et le point mort supérieur de manière à se poser sur la partie inférieure d'outil (3.2),
où
- la liaison de traction (2.4.1) avec l'élément de traction (2.3) ou la liaison de pression avec l'élément de pression est montée au niveau du piston (1.1) en un point de traction/pression (2.4) autorisant une inclinaison du piston,
- des données du flux de force agissant en ce point, concernant un allongement, une élasticité ou un déplacement dans la région du point de traction/pression (2.4) ou de l'élément de traction (2.3) ou de l'élément de pression sont acquises et traitées en relation avec le dispositif d'entraînement (2) et la position du piston (1.1),
- à la suite de quoi
∘ une inclinaison du piston (1.1) est autorisée ou
∘ une inclinaison du piston (1.1) est contrée ou
∘ une inclinaison du piston (1.1) est commandée
pour l'opération,
**caractérisée par**
- au moins un premier moyen (4.1) pour recevoir des données d'une trajectoire ou de la course (h) concernant la position du piston (1.1),
- au moins un second moyen (4.2) pour le traitement de données concernant au moins un des états ou une des fonctions
- de la position du piston (1.1),
- du flux de forces des parties impliquées,
- pour l'inclinaison ciblée du piston (1.1),
- un moins un troisième moyen (4.3) pour recevoir des données du flux de forces des parties impliquées,
- un dispositif de commande et de réglage (4) traitant les données du premier, deuxième et troisième moyen (4.1, 4.2, 4.3) pour
- autoriser l'inclinaison du piston (1.1) ou
- contrer l'inclinaison du piston (1.1) ou
- commander l'inclinaison du piston (1.1)
par au moins un des signaux de commande pour l'opération du piston (1.1).

3. Utilisation selon la revendication 2, **caractérisée en ce que** l'élément de traction (2.3) prend la forme d'une tige de traction ou broche de traction.

4. Utilisation selon la revendication 2, **caractérisée en ce que** l'élément de pression prend la forme d'une bielle, ou d'un arbre ou d'une unité piston/cylindre.

5. Utilisation selon l'une des revendications 2 à 4, **caractérisée par** un agencement de la liaison de traction (2.4.1) ou de la liaison de pression autorisant un montage variable à la manière d'une articulation de l'élément de traction (2.3) ou de l'élément de pression au point de traction/pression (2.3.4) comportant respectivement un support de segment sphérique convexe (2.3.2) et un support de segment sphérique concave (2.3.3) qui se correspondent à la manière d'une calotte.

6. Utilisation selon l'une des revendications 2 à 4, **caractérisée en ce que** la liaison de traction (2.4.1) ou la liaison de pression est formée de manière amovible ou fixe ou rigide et autorise une position variable en raison d'élasticités admissibles de l'élément de traction (2.3) ou de l'élément de pression au point de traction/pression (2.3.4).

7. Utilisation selon l'une des revendications 1 à 6, **caractérisée par** le traitement des données selon une relation en accord avec la fonction de Hooke F = D x Δ.

8. Utilisation selon l'une des revendications 1 à 7, **caractérisée par** au moins un élément (2.4.4) de détection de force ou de mouvement disposé dans au moins une partie de la presse (1).

9. Utilisation selon l'une des revendications 1 à 8, **caractérisée par** l'implication au moins du premier moyen (2.4.1) ou du deuxième moyen (4.2) ou du troisième moyen (4.3) dans un déroulement du processus commandé ou régulé, où une relation est établie entre les données de forces de déformation générées traitées par le deuxième moyen (4.2) ou le troisième moyen (4.3) et les données de la position du piston (1.1) déterminées par le premier moyen (4.1) ou le deuxième moyen (4.2).

10. Utilisation selon l'une des revendications 1 à 9, **caractérisée en ce que** pendant l'opération, les données déterminées par le deuxième moyen (4.2) ou le troisième moyen (4.3) et les données de la position du piston (1.1) déterminées par le premier moyen (4.1) sont commandées/réglées en tant que grandeurs de référence de manière à obtenir la courbe de forces/l'équilibre de forces désiré.

11. Utilisation selon l'une des revendications 1 à 9, **caractérisée en ce que** pendant l'opération, les données déterminées de la position du piston (1.1) sont données en tant que grandeurs de référence à partir desquelles est réglé la courbe de forces/l'équilibre de forces désiré.

12. Utilisation selon l'une des revendications 1 à 11, **caractérisée en ce que** les grandeurs de référence provenant des données déterminées du flux de forces des parties impliquées ou des forces de déformation et les grandeurs de référence provenant des données déterminées de la position du piston (1.1) sont changées pendant l'opération.

13. Utilisation selon l'une des revendications 1 à 12, **caractérisée en ce que** les données résultant des forces ou positions du piston (1.1) changeant respectivement au cours de l'opération sont traitées par au moins un des premier, deuxième et troisième moyens (4.1, 4.2, 4.3)
